# EUROPÄISCHE PATENTSCHRIFT

(11) **EP 3 951 057 B1**
(45) Veröffentlichungstag und Bekanntmachung des Hinweises auf die Patenterteilung: **30.08.2023**
(21) Anmeldenummer: 21183322.3
(22) Anmeldetag: 02.07.2021
(51) Int. Cl.: E01C 19/23, E01C 23/12, E02D 3/026

(54) **BODENBEARBEITUNGSWALZENSYSTEM FÜR EINE BODENBEARBEITUNGSMASCHINE**
SOIL PROCESSING ROLLER SYSTEM FOR SOIL PROCESSING MACHINE
SYSTÈME DE ROULEAU DE TRAITEMENT DU SOL POUR UNE MACHINE DE TRAITEMENT DU SOL

(30) Priorität: 03.08.2020 DE 102020120381
(43) Veröffentlichungstag der Anmeldung: 09.02.2022
(73) Patentinhaber: Hamm AG, 95643 Tirschenreuth (DE)
(72) Erfinder: Meier, Matthias, Tirschenreuth (DE)
(74) Vertreter: Ruttensperger Lachnit Trossin Gomoll

(56) Entgegenhaltungen:
- EP-A2- 3 498 919
- CN-U- 202 440 746
- DE-A1-102010 014 068
- DE-A1-102013 006 321
- DE-A1-102013 208 261
- DE-U- 1 853 591

## Beschreibung

Die vorliegende Erfindung betrifft ein Bodenbearbeitungswalzensystem für eine Bodenbearbeitungsmaschine.

Mit Bodenbearbeitungswalzen aufgebaute Bodenbearbeitungsmaschinen werden zur Bearbeitung von Untergrund in verschiedenen Bereichen eingesetzt. So werden derartige Bodenbearbeitungsmaschinen als Bodenverdichter beispielsweise im Straßenbau eingesetzt, um Asphaltmaterial oder den unter dem Asphaltmaterial liegenden Untergrund zu verdichten, wobei zum Erhalt einer möglichst glatten Oberfläche des verdichteten Materials die bei derartigen als Bodenverdichter arbeitenden Bodenbearbeitungsmaschinen vorgesehenen Verdichterwalzen eine unstrukturierte, also im Wesentlichen glatte und geschlossene Arbeits-Außenseite aufweisen. Für andere Arbeitsvorgänge können zum Bereitstellen strukturierter Arbeits-Außenseiten an den Bodenbearbeitungswalzen Walzenwerkzeuge, wie zum Beispiel Stampffüße oder Meißel, vorgesehen sein.

Aus der DE 34 27 675 A1 ist eine Bodenbearbeitungsmaschine bekannt, deren Bodenbearbeitungswalze an einem Walzenmantel in Form von Stampffüßen ausgebildete Walzenwerkzeuge trägt, so dass die Bodenbearbeitungswalze grundsätzlich mit einer strukturierten Arbeits-Außenseite aufgebaut ist. Um die Bodenbearbeitungswalze dieser bekannten Bodenbearbeitungsmaschine auch in Arbeitsbereichen einsetzen zu können, welche eine glatte, unstrukturierte Arbeits-Außenseite erfordern, können an dem Walzenmantel mehrere in Umfangsrichtung aufeinanderfolgende Ummantelungssegmente durch Verschraubung festgelegt werden. Wenn die Ummantelungssegmente an der Bodenbearbeitungswalze festgelegt sind, bilden diese eine die Bodenbearbeitungswalze mit den an deren Walzenmantel vorgesehenen Stampffüßen umgebende, glatte, also im Wesentlichen unstrukturierte Arbeits-Außenseite. Je nachdem, ob bei dieser bekannten Bodenbearbeitungsmaschine die Bodenbearbeitungswalzen von den Ummantelungssegmenten umgeben sind oder nicht, ist die Arbeits-Außenseite entweder durch den jeweiligen Walzenmantel der an einem Rahmen drehbar getragenen Bodenbearbeitungswalzen oder durch die den Walzenmantel umgebenden Ummantelungssegmente bereitgestellt. Dies hat zur Folge, dass abhängig davon, ob eine so aufgebaute Bodenbearbeitungsmaschine mit oder ohne an den Bodenbearbeitungswalze derselben vorgesehener Ummantelung arbeitet, unterschiedliche Masseverhältnisse vorliegen, wodurch ein jeweils durchzuführender Arbeitsvorgang bzw. das dabei erzielbare Bearbeitungsergebnis des bearbeiteten Bodens stark beeinflusst wird.

Ein Bodenbearbeitungswalzensystem gemäß dem Oberbegriff des Anspruchs 1 ist aus der DE 10 2013 006 321 A1 bekannt. Dieses Bodenbearbeitungswalzensystem umfasst einen an einem Bodenverdichter drehbar getragenen Walzenkörper mit einem Walzenmantel mit einer im Wesentlichen glatt ausgeführten Außenumfangsfläche. Dieser Walzenkörper bildet beispielsweise zum Verdichten von Asphaltmaterial eine allgemein als Glattbandage bezeichnete Bodenbearbeitungswalze. Um andere Arten von Untergrund, wie zum Beispiel Erdreich, verdichten zu können, kann an dem Walzenkörper ein mit einer Mehrzahl von Arbeitsmantelsegmenten aufgebauter Arbeitsmantel angebracht werden, welcher die Außenumfangsfläche des Walzenmantels vollständig umgibt und beispielsweise Stampffüße trägt.

Es ist die Aufgabe der vorliegenden Erfindung, ein Bodenbearbeitungswalzensystem für eine Bodenbearbeitungsmaschine vorzusehen, mit welchem eine von der Struktur des Bodenbearbeitungswalzensystems im Wesentlichen unabhängige Durchführung von Arbeitsvorgängen möglich ist.

Erfindungsgemäß wird diese Aufgabe gelöst durch ein Bodenbearbeitungswalzensystem für eine Bodenbearbeitungsmaschine gemäß Anspruch 1. Das Bodenbearbeitungswalzensystem umfasst:
- einen um eine Walzendrehachse drehbaren Walzenkörper mit einer Trägerstruktur zur drehbaren Lagerung des Walzenkörpers und mit einem radial außen an der Trägerstruktur getragenen Trägermantel,
- eine Gruppe von an einer Trägermantel-Außenseite anliegend zu positionierenden, eine Arbeits-Außenseite einer Bodenbearbeitungswalze bereitstellenden Arbeitsmänteln, wobei jeder Arbeitsmantel eine Mehrzahl von in Umfangsrichtung aufeinanderfolgend den Walzenkörper ringartig vollständig umschließend anzuordnenden Arbeitsmantelsegmenten umfasst,
wobei die Gruppe von Arbeitsmänteln wenigstens zwei Arbeitsmäntel mit zueinander im Wesentlichen gleicher Masse umfasst.

Da bei dem erfindungsgemäß aufgebauten Bodenbearbeitungswalzensystem wenigstens zwei, vorzugsweise alle Arbeitsmäntel der Gruppe von Arbeitsmänteln zueinander im Wesentlichen gleiche Massen aufweisen, ergibt sich im Verbund mit dem diese Arbeitsmäntel jeweils tragenden Walzenkörper gleichermaßen jeweils ein Gesamtsystem gleicher Masse. Somit kann unabhängig davon, welcher der Arbeitsmäntel mit im Wesentlichen gleicher Masse am Walzenkörper angebracht wird, gewährleistet werden, dass der bearbeitete Boden mit gleicher Masse beaufschlagt wird.

Dieser Aspekt des erfindungsgemäß aufgebauten Bodenbearbeitungswalzensystems kommt insbesondere daher in besonders vorteilhafter Art zum Tragen, da der an der Trägerstruktur um die Walzendrehachse drehbar getragene Mantel des Walzenkörpers kein eine Arbeits-Außenseite bereitstellender Walzenmantel ist, sondern ein Trägermantel ist, an dem ein jeweiliger Arbeitsmantel, welcher für einen durchzuführenden Arbeitsvorgang eine Arbeits-Außenseite bereitstellt, als separate Baugruppe festgelegt bzw. festlegbar ist.

Dies bedeutet, dass bei einem so aufgebauten Bodenbearbeitungswalzensystem in keinem Betriebszustand zum Bearbeiten eines Bodens der Trägermantel des Walzenkörpers die Arbeits-Außenseite bereitstellt, und dass in jedem Betriebszustand zum Bearbeiten eines Bodens die Arbeits-Außenseite durch den bzw. an einem jeweiligen an dem Walzenkörper als separate Baugruppe festzulegenden Arbeitsmantel der Gruppe von Arbeitsmänteln bereitgestellt ist.

Dies hat zur Folge, dass unabhängig davon, welcher Arbeitsvorgang mit dem mit einem der Arbeitsmäntel der Gruppe von Arbeitsmänteln umkleideten Walzenkörper durchzuführen ist, gewährleistet ist, dass das arbeitende System, also der Verbund aus Walzenkörper und ausgewählten Arbeitsmantel, immer die gleiche Masse hat und daher der bearbeitete Untergrund immer mit der im Wesentlichen gleichen Last beaufschlagt werden kann.

Ferner kann bei derartiger Ausgestaltung des Bodenbearbeitungswalzensystems der Trägermantel mit Strukturen versehen werden kann, die eine definierte und stabile Festlegung des mit mehreren Arbeitsmantelsegmenten aufgebauten Arbeitsmantels ermöglichen, ohne dass berücksichtigt werden muss, dass derartige Strukturen dann, wenn sie an einer Arbeits-Außenseite einer Bodenbearbeitungswalze vorgesehen wären, einerseits das Bearbeitungsergebnis beeinträchtigen könnten und andererseits einem deren Funktionalität beeinträchtigenden Verschleiß unterliegen könnten.

Für eine derartige Ausgestaltung des Bodenbearbeitungswalzensystem mit einem lediglich als Träger dienenden Walzenkörper kann vorgesehen sein, dass bei jedem Arbeitsmantel jedes Arbeitsmantelsegment eine Segmentschale aufweist und an jeder Segmentschale an einer der Trägermantel-Außenseite des Trägermantels zugewandten oder/und an der Trägermantel-Außenseite sich abstützenden Segmentschalen-Innenseite eine Mehrzahl von nach radial innen hervorstehenden Befestigungsorganen feststehend angeordnet ist, und wobei in dem Trägermantel in Zuordnung zu jedem Befestigungsorgan eine Befestigungsorgan-Durchgriffsöffnung vorgesehen ist und jedes eine Befestigungsorgan-Durchgriffsöffnung durchgreifende Befestigungsorgan an einer Trägermantel-Innenseite des Trägermantels zur Festlegung bezüglich des Walzenkörpers hervorsteht.

Für eine stabile Festlegung der Arbeitsmantelsegmente an dem Walzenkörper wird weiter vorgeschlagen, dass an den Segmentschalen in wenigstens drei in Richtung der Walzendrehachse in Abstand zueinander liegenden Verbindungsbereichen jeweils wenigstens ein Befestigungsorgan feststehend angeordnet ist.

Um eine Beeinträchtigung eines Bearbeitungsvorgangs durch Strukturen, welche sich beispielsweise in den bearbeitenden Boden, wie zum Beispiel Asphaltmaterial, abbilden könnten, zu vermeiden, wird vorgeschlagen, dass an den Segmentschalen im Bereich der Befestigungsorgane keine die Segmentschalen durchsetzenden Öffnungen vorgesehen sind. Dies bedeutet, dass die Segmentschalen auch und insbesondere in denjenigen Bereichen, in welchen an diesen Befestigungsorgane vorgesehen sind, geschlossen sind und somit eine durchgehende, nicht unterbrochene Außenoberfläche bereitstellen.

Für eine Anpassbarkeit an verschiedene durchzuführende Arbeitsvorgänge kann die Gruppe von Arbeitsmänteln wenigstens einen Arbeitsmantel mit eine im Wesentlichen unstrukturierte, geschlossene Arbeits-Außenseite des Arbeitsmantels bereitstellenden Arbeitsmantelsegmenten umfassen, und kann wenigstens einen Arbeitsmantel mit eine strukturierte Arbeits-Außenseite des Arbeitsmantels bereitstellenden Arbeitsmantelsegmenten umfassen.

Zum Erhalt einer strukturierten Arbeits-Außenseite können bei wenigstens einem Arbeitsmantel an den Arbeitsmantelsegmenten nach radial außen hervorstehende Walzenwerkzeuge angeordnet sein.

Die Bereitstellung einer gleichbleibenden Masse eines den Walzenkörper und jeweils einen der Arbeitsmäntel umfassenden Systems ist dann besonders vorteilhaft, wenn an dem Walzenkörper ein Vibrationsmechanismus zum Erzeugen einer den Walzenkörper beaufschlagenden Vibrationsschwingung vorgesehen ist. Eine derartige Vibrationsschwingung kann beispielsweise durch eine oder mehrere um die Walzendrehachse rotierende Unwuchten mit zur Walzendrehachse exzentrischem Massenschwerpunkt erzeugt werden. Derartige rotierende Unwuchten generieren eine radial zur Walzendrehachse wirkende Kraft, die im Verlauf der Rotation auch periodisch vertikal nach oben, also von dem zu bearbeitenden Boden weg, und vertikal nach unten, also auf den zu bearbeitenden Boden zu, gerichtet ist. Durch das Erzeugen einer derartigen sich auch auf den Walzenkörper und damit die daran getragene Ummantelung übertragenden Schwingung wird der bearbeitete Boden nicht nur mit einer durch das Gewicht einer Bodenbearbeitungswalze generierten statischen Last beaufschlagt, sondern auch mit einer durch die radial orientierte Vibrationsbeschleunigung hervorgerufenen dynamischen Last. Dadurch, dass gemäß den Prinzipien der vorliegenden Erfindung das den Walzenkörper und einen jeweiligen Arbeitsmantel umfassende System eine definierte, für mehrere, vorzugsweise alle Arbeitsmäntel gleiche Gesamtmasse aufweist, ändert sich im Arbeitsbetrieb beim Wechsel zwischen verschiedenen Arbeitsmänteln die statische Last und auch die dynamische Last nicht. Dies bedeutet, dass das Schwingungssystem hinsichtlich der bei dem Vibrationsmechanismus vorgesehenen Unwucht einerseits und der durch die rotierende Unwucht zu beschleunigenden Masse andererseits optimiert auf bekannte und konstante Masseverhältnisse ausgelegt werden kann.

Bei einer hinsichtlich der Kompatibilität der Arbeitsmantelsegmente besonders vorteilhaften Ausgestaltung wird vorgeschlagen dass wenigstens zwei Arbeitsmäntel mit gleicher Anzahl an Arbeitsmantelsegmenten aufgebaut sind. Dies ermöglicht es beispielsweise, die Arbeitsmantelsegmente verschiedener Arbeitsmäntel miteinander zu kombinieren.

Hierzu kann insbesondere vorgesehen sein, dass wenigstens zwei Arbeitsmäntel mit Segmentschalen zueinander im Wesentlichen identischer Außenumfangsstruktur aufgebaut sind.

Da, bedingt durch Fertigungstoleranzen und den im Bodenbearbeitungsbetrieb auftretenden Verschleiß ein Zustand, in welchem alle Arbeitsmäntel exakt die gleiche Masse aufweisen und daher in Verbindung mit jedem dieser Arbeitsmäntel der Walzenkörper die gleiche Gesamtmasse aufweisen wird, grundsätzlich nicht erreichbar ist, wird weiter vorgeschlagen, dass eine Masse der wenigstens zwei Arbeitsmäntel mit zueinander im Wesentlichen gleicher Masse im Bereich von +/-15%, vorzugsweise im Bereich von +/- 10%, am meisten bevorzugt im Bereich von +/- 5%, einer Arbeitsmantel-Sollmasse liegt, oder/und dass eine Masse der wenigstens zwei Arbeitsmäntel mit zueinander im Wesentlichen gleicher Masse im Bereich von +/- 15%, vorzugsweise im Bereich von +/- 10%, am meisten bevorzugt im Bereich von +/- 5%, einer mittleren Arbeitsmantelmasse dieser wenigstens zwei Arbeitsmäntel mit zueinander im Wesentlichen gleicher Masse liegt. Dies bedeutet, dass im Sinne der vorliegenden Erfindung Arbeitsmäntel, deren Massenabweichung in einem derartigen Bereich liegt, als Arbeitsmäntel mit zueinander im Wesentlichen gleicher Arbeitsmantelmasse betrachtet werden, bei welcher gewährleistet ist, dass auch in Verbindung mit der Masse des Walzenkörpers eine Gesamtmasse vorliegt, mit welcher das angestrebte Ergebnis der Bodenbearbeitung, insbesondere die angestrebte Verdichtung, sichergestellt werden kann. Dies gilt vor allem für den Fall, dass einem derartigen System aus Walzenkörper und Arbeitsmantel ein Vibrationsmechanismus zugeordnet ist, welcher zur Anregung eines schwingenden Systems mit definierter Masse ausgelegt ist.

Die Erfindung betrifft ferner eine Bodenbearbeitungsmaschine mit wenigstens einem erfindungsgemäß aufgebauten Bodenbearbeitungswalzensystem.

Die Erfindung wird nachfolgend mit Bezug auf die beiliegenden Figuren detailliert beschrieben. Es zeigt:
- Fig. 1: eine perspektivische Ansicht einer Bodenbearbeitungsmaschine mit einer Bodenbearbeitungswalze;
- Fig. 2: die Bodenbearbeitungswalze der Bodenbearbeitungsmaschine der Fig. 1 in perspektivischer Ansicht;
- Fig. 3: die Bodenbearbeitungswalze der Fig. 2 mit einem von einem Walzenkörper der Bodenbearbeitungswalze losgelösten Arbeitsmantelsegment eines an dem Walzenkörper vorgesehenen Arbeitsmantels;
- Fig. 4: ein an seiner Innenseite betrachtetes Arbeitsmantelsegment;
- Fig. 5: den Walzenkörper der Bodenbearbeitungswalze der Fig. 2 und 3 von radial außen betrachtet;
- Fig. 6: eine Axialansicht des Walzenkörpers der Fig. 5;
- Fig. 7: eine mit bolzenartig ausgebildeten Befestigungsorganen zusammenwirkende Klemmbackenanordnung zur Festlegung eines Arbeitsmantelsegments am Walzenkörper;
- Fig. 8: ein vom Walzenkörper radial losgelöst dargestelltes Arbeitsmantelsegment;
- Fig. 9: einen axialen Endbereich einer Bodenbearbeitungswalze mit einem an dem Walzenkörper durch Klemmbackenanordnungen der Fig. 7 festgelegten Arbeitsmantelsegment;
- Fig. 10: den an einem Rahmen einer Bodenbearbeitungsmaschine getragenen Walzenkörper im Längsschnitt;
- Fig. 11: eine der Fig. 2 entsprechende Darstellung einer Bodenbearbeitungswalze mit einer anderen Ausgestaltungsart eines den Walzenkörper umgebenden Arbeitsmantels;
- Fig. 12: eine weitere eine der Fig. 2 entsprechende Darstellung einer Bodenbearbeitungswalze mit einer anderen Ausgestaltungsart des einen Walzenkörper umgebenden Arbeitsmantels.

In Fig. 1 ist eine Bodenbearbeitungsmaschine allgemein mit 10 bezeichnet. Die Bodenbearbeitungsmaschine 10 umfasst einen Hinterwagen 12 mit einem daran vorgesehenen Antriebsaggregat und durch das Antriebsaggregat, beispielsweise eine Diesel-Brennkraftmaschine, angetriebenen Rädern 14. Am Hinterwagen 12 ist ferner eine Kabine 16 für eine die Bodenbearbeitungsmaschine 10 bedienende Bedienperson vorgesehen.

An einem mit dem Hinterwagen 12 schwenkbar verbundenen Vorderwagen 18 ist eine allgemein mit 20 bezeichnete Bodenbearbeitungswalze um eine Walzendrehachse W drehbar getragen. Die in Fig. 2 detaillierter dargestellte Bodenbearbeitungswalze 20 ist mit einem am Vorderwagen 18 drehbar gelagerten Walzenkörper 22 aufgebaut. Der Walzenkörper 22 umfasst eine im dargestellten Ausgestaltungsbeispiel mit zwei allgemein auch als Ronden bezeichneten, in axialem Abstand zueinander angeordneten Trägerscheiben 24, 26 aufgebaute Trägerstruktur 28, welche über jeweilige Lagerungsbereiche an seitlichen Rahmenbereichen 30, 32 des Vorderwagens 18 um die Walzendrehachse W drehbar getragen sind. In ihrem Außenumfangsbereich sind die beiden Trägerscheiben 24, 26 beispielsweise durch Verschweißung an einem im Wesentlichen zylindrischen und ringartig geschlossenen Trägermantel 34 festgelegt.

An einer Trägermantel-Außenseite 36 ist ein im Allgemeinen mit 38 bezeichneter Arbeitsmantel vorgesehen. Der Arbeitsmantel 38 umfasst im dargestellten Ausgestaltungsbeispiel sechs in Umfangsrichtung aufeinanderfolgende und unmittelbar aneinander anschließende Arbeitsmantelsegmente 40, welche an die kreisartig gekrümmte Außenumfangskontur des Trägermantels 34 angepasst gekrümmte Segmentschalen 42 aufweisen. Man erkennt in Fig. 2, dass die Segmentschalen 42 in ihren in Umfangsrichtung aneinander anschließenden Segmentschalen-Längsrändern 44 verzahnungsartig ineinander eingreifen. Alternativ könnten die Segmentschalen-Längsränder 44 auch in Richtung der Walzendrehachse W geradlinig sich erstreckend ausgebildet sein.

Die Verdichterwalze 20 ist in diesem dargestellten Ausgestaltungsbeispiel als sogenannte Bodenbrecherwalze ausgebildet und weist dazu an einer Arbeits-Außenseite 46 des Arbeitsmantels 38 an jedem der Arbeitsmantelsegmente 40 eine Mehrzahl von Walzenwerkzeugen 48 auf. Im dargestellten Beispiel sind diese Walzenwerkzeuge 48 mit einem an einem jeweiligen Arbeitsmantelsegment 40 beispielsweise durch Verschweißung festgelegten Wechselhalter 50 und einem im Wechselhalter aufgenommenen Wechselwerkzeug 52 in Form eines Meißels ausgebildet.

Jedes der vorzugsweise identisch zueinander ausgebildeten und bezüglich einer Längenmitte im Wesentlichen spiegelsymmetrisch aufgebauten Arbeitsmantelsegmente 40 weist in Richtung der Walzendrehachse W in axialem Abstand zueinander vier Verbindungsbereiche 54, 56, 58, 60 auf. In jedem dieser vier Verbindungsbereiche 54, 56, 58, 60 können die Arbeitsmantelsegmente 40 am Trägermantel 34 des Walzenkörpers 22 festgelegt werden, so das über die gesamte axiale Länge der Arbeitsmantelsegmente 40 eine stabile Anbindung an den Walzenkörper 22 gewährleistet ist. Die in den axialen Endbereichen 62, 64 der Arbeitsmantelsegmente 40 liegenden Verbindungsbereiche 54, 60 bilden dabei jeweils einen End-Verbindungsbereich 66 bzw. 68, während die näher am Längenmittenbereich der Arbeitsmantelsegmente 40 positionierten Verbindungsbereiche 56, 58 jeweils einen Mitten-Verbindungsbereich 70, 72 bilden.

In jedem der Verbindungsbereiche 54, 56, 58, 60 sind an einer der Trägermantel-Außenseite 36 zugewandten Schalensegment-Innenseite 74 der Segmentschalen 42 ein oder mehrere Befestigungsorgane 76 vorgesehen. Dabei sind die in den Mitten-Verbindungsbereichen 70, 72 vorgesehenen Befestigungsorgane 76 plattenartig ausgebildet und beispielsweise durch Verschweißung an den Segmentschalen 42 derart festgelegt, dass sie sich im Wesentlichen in Umfangsrichtung und nach radial innen erstrecken. In Zuordnung zu diesen in den Mitten-Verbindungsbereichen 70, 72 angeordneten, plattenartigen und im Wesentlichen in Umfangsrichtung sich erstreckenden Befestigungsorganen 76 sind im Trägermantel 34 schlitzartige und im Wesentlichen in Umfangsrichtung langgestreckte Befestigungsorgan-Durchgriffsöffnungen 78 vorgesehen. Diese sind, wie in Fig. 5 zu erkennen, axial unmittelbar benachbart zu einer jeweiligen Trägerscheibe 24, 26 der Trägerstruktur 28 angeordnet.

In Zuordnung zu jeder derartigen schlitzartigen Befestigungsorgan-Durchgriffsöffnung 78 bzw. in Zuordnung zu jedem durch eine derartige Befestigungsorgan-Durchgriffsöffnung 78 durchgreifend zu positionierenden Befestigungsorgan 76 der Mitten-Verbindungsbereiche 70, 72 ist am Walzenkörper ein Befestigungsbereich 80 gebildet, welche durch ein daran festzulegendes Befestigungsorganen 76 radial überlappt wird. Im dargestellten Ausgestaltungsbeispiel sind diese Befestigungsbereiche 80 am radial äußeren Bereich einer jeweiligen Trägerscheibe 24 bzw. 26 ausgebildet und umfassen jeweils zwei beispielsweise mit Innengewinde versehene Öffnungen 82, 84. Beim Aufbringen eines jeweiligen Arbeitsmantelsegments 40 auf den Walzenkörper 22 werden die plattenartig ausgebildeten Befestigungsorgane 76 der Mitten-Verbindungsbereiche 72, 74 durch die axial unmittelbar neben den Trägerscheiben 24, 26 vorgesehenen Befestigungsorgan-Durchgriffsöffnungen 78 hindurchgeführt, so dass sie an einer Trägermantel-Innenseite 86 nach radial innen hervorstehen. Durch in diesen Befestigungsorganen 76 vorgesehene Öffnungen 88, 90 können Schraubbolzen im Wesentlichen axial hindurchgeführt und in die Öffnungen 82, 84 des jeweils zugeordneten Befestigungsbereichs 80 eingeschraubt werden. Dabei können beispielsweise zwischen den Schraubköpfen und den jeweiligen Befestigungsorganen 76 Tellerfedern oder Sicherungsringe oder dergleichen positioniert werden, um ein Loslösen der Schraubbolzen zu erschweren bzw. zu verhindern.

Man erkennt in Fig. 5, dass die unmittelbar neben einer jeweiligen Trägerscheibe 24, 26 vorgesehenen Befestigungsorgan-Durchgriffsöffnungen 78 bezüglich der Trägerscheiben 24, 26 jeweils an deren von einander axial abgewandten Seite positioniert sind, so dass die durch den Einsatz von Schraubbolzen an den Trägerscheiben 24, 26 festzulegenden Befestigungsorgane 76 der Mitten-Verbindungsbereiche 70, 72 leicht von axial außen her vermittels der Schraubbolzen an den Trägerscheiben 24, 26 festgelegt werden können.

Die in den End-Verbindungsbereichen 66, 68 vorgesehenen Befestigungsorgane 76 sind bolzenartig ausgestaltet und erstrecken sich an der Arbeitsmantelsegment-Innenseite 74 im Wesentlichen nach radial innen. Wie in Fig. 7 erkennbar, sind diese bolzenartigen Befestigungsorgane 76 mit einem bezüglich eines Bolzenschafts 92 erweiterten Bolzenfuß 94 aufgebaut, welcher durch Verschweißung an einer jeweiligen Segmentschale 42 festgelegt werden kann, so dass auch die bolzenartig ausgebildeten Befestigungsorgane 76 der End-Verbindungsbereiche 66, 68 an den Segmentschalen 42 feststehend angeordnet sind. Dabei ist zu erkennen, dass im Bereich von keinem der Befestigungsorgane 76 in der diese jeweils tragenden Segmentschale 42 eine Öffnung gebildet ist, beispielsweise um ein jeweiliges Befestigungsorgan durch eine Segmentschale 42 hindurchführen zu können. Dies hat zur Folge, dass insbesondere in denjenigen Bereichen, in welchen an den Segmentschalen 42 Befestigungsorgane 76 angeordnet sind, an der beispielsweise nach außen freiliegenden Außenseite der Segmentschalen 42 keine einem Verschleiß unterliegende oder ein Arbeitsergebnis beeinträchtigende Öffnungen gebildet sind. Im dargestellten Ausgestaltungsbeispiel sind lediglich im Bereich der Walzenwerkzeuge 48 Öffnungen in den Segmentschalen 42 gebildet, um von innen her Zugriff auf die Wechselwerkzeuge 52 zu haben und diese somit von den Wechselhaltern 50 lösen zu können. Diese Öffnungen sind jedoch durch die Wechselhalter 50 außen überdeckt, so dass die Gefahr des Eindringens von Material durch diese Öffnungen hindurch bzw. die Gefahr eines Verschleißes im Bereich dieser Öffnungen nicht gegeben ist.

In Zuordnung zu den in den End-Verbindungsbereichen 66, 68 vorgesehenen, bolzenartigen Befestigungsorganen 76 sind in dem Trägermantel 34 gleichermaßen schlitzartige und im Wesentlichen in Umfangsrichtung langgestreckte Bolzenorgan-Durchgriffsöffnungen 78 vorgesehen. Diese in den axialen Endbereichen des Trägermantels 34 angeordneten Befestigungsorgan-Durchgriffsöffnungen 78 weisen in einem in ihren Längenmitten liegenden Längenbereich 96 eine Erweiterung auf. In diesen Erweiterungen können die Bolzenfüße 94 der in diese Befestigungsorgan-Durchgriffsöffnungen 78 eingreifend zu positionierenden, bolzenartigen Befestigungsorgane 76 aufgenommen werden.

Wie in Fig. 7 zu erkennen, weisen diese bolzenartigen Befestigungsorgane 76 an ihren nach radial innen hervorstehenden Endbereichen jeweils einen bezüglich des Bolzenschafts 92 erweiterten Bolzenkopf 98 auf. Die bolzenartig ausgebildeten Befestigungsorgane 76 stehen mit ihrem jeweiligen Bolzenschaft 92 und Bolzenkopf 98 an der Trägermantel-Innenseite 36 nach radial innen hervor und werden in diesen Bereichen von einer jeweils einem Paar von derartigen bolzenartigen Befestigungsorgangen 76 zugeordneten Klemmbackenanordnung 100 umgriffen. Jede Klemmbackenanordnung 100 weist zwei einander axial gegenüberliegende und durch Schraubbolzen 102 aneinander zu fixierende Klemmbacken 104, 106 auf. Die beiden von einer derartigen Klemmbackenanordnung 100 umgriffenen bolzenartigen Befestigungsorgane 76 sind dabei jeweils verschiedenen, einander unmittelbar benachbarten Arbeitsmantelsegmenten 40 zugeordnet. Wie in Fig. 4 erkennbar, sind zu diesem Zwecke die in einem jeweiligen End-Verbindungsbereich 66, 68 angeordneten, bolzenartigen Befestigungsorgane 76 nahe an den Segmentschalen-Längsrändern 44 angeordnet, so dass die an benachbarten Arbeitsmantelsegmenten 40 angeordneten und durch eine gemeinsame Klemmbackenanordnung 110 umgriffenen, bolzenartigen Befestigungsorgane 76 einander näher liegen, als die beiden in einem jeweiligen End-Verbindungsbereich 66, 68 der Arbeitsmantelsegmente 40 angeordneten, bolzenartigen Befestigungsorgane 76.

Bei jeweils ein Paar von derartigen bolzenartigen Befestigungsorganen 76 umgreifenden Klemmbacken 104, 106 liegen diese an der Segmentschalen-Innenseite 74 der zugeordneten Segmentschalen 42 an und erzeugen dabei eine die umgriffenen, bolzenartigen Befestigungsorgane 76 nach radial innen beaufschlagende Kraftwirkung, so dass die Arbeitsmantelsegmente 40 fest gegen die Trägermantel-Außenseite 36 gezogen werden. Zu diesem Zwecke weisen die bolzenartigen Befestigungsorgane 76 an ihren Bolzenköpfen 98 jeweilige konusartig geformte Keilflächen 108 auf, welche mit jeweiligen Keilflächen 110 an den Klemmbacken 104, 106 zum Erzeugen dieser nach radial innen gerichteten Kraft zusammenwirken.

Die vorangehend mit Bezug auf die Fig. 1-9 beschriebene Bodenbearbeitungswalze zeichnet sich dadurch aus, dass sie eine grundsätzlich in zwei Systembereiche aufgeteilte Struktur hat. Ein erster der Systembereiche, nämlich der Walzenkörper, ist an einem Maschinenrahmen einer Bodenbearbeitungsmaschine drehbar getragen und bildet einen Träger für einen zweiten der Systembereiche, nämlich den Arbeitsmantel. Im Arbeitsbetrieb einer derartigen Bodenbearbeitungswalze kommt ausschließlich der Arbeitsmantel mit seiner Arbeits-Außenseite in Kontakt mit dem zu bearbeitenden Untergrund. Der Walzenkörper ist immer von dem Arbeitsmantel überdeckt, so dass der Walzenkörper selbst mit der im Wesentlichen unstrukturierten, glatten Außenseite seines Trägermantels einerseits keinem Verschleiß unterliegt und andererseits optimal für die Anbindung des Arbeitsmantels ausgebildet werden kann. Insbesondere kann der Trägermantel hierfür in verschiedenen Längenbereichen und verschiedenen Umfangsbereichen Öffnungen aufweisen, durch welche hindurch Befestigungsorgane zur Festlegung der Arbeitsmantelsegmente geführt werden können. Da im Arbeitsbetrieb all diese Öffnungen durch den Arbeitsmantel überdeckt sind, besteht weder die Gefahr, dass Verunreinigungen durch diese Öffnungen eintreten, noch besteht die Gefahr, dass diese Öffnungen sich in dem zu bearbeitenden Untergrund abbilden.

In Fig. 10 ist der an den beiden Rahmenbereichen um die Walzendrehachse W drehbar getragene Walzenkörper 20 im Längsschnitt dargestellt. Der in Fig. 10 dargestellte Walzenkörper 22 ist für eine zur Drehung um die Walzendrehachse W vermittels eines Walzenantriebsmotors 112 ausgebildete Verdichterwalze 20 vorgesehen. Ein Rotor 114 des im allgemeinen als Hydraulikmotor ausgebildeten Walzenantriebsmotors 112 ist über einen beispielsweise scheibenartigen Träger 116 und eine Mehrzahl von in Umfangsrichtung aufeinanderfolgenden angeordneten und beispielsweise als Gummipuffer ausgebildeten elastischen Aufhängungselementen 118 an beispielsweise am Innenumfang des Trägermantels 34 festgelegte Kopplungselemente 120 angekoppelt, so dass unter Bereitstellung einer elastischen Aufhängung der Walzenkörper 22 bezüglich des Rahmenbereichs 32 drehbar bzw. zur Drehung angetrieben aufgehängt ist.

Am Rahmenbereich 30 ist eine Aufhängungsanordnung 122 im Wesentlichen starr getragen. Die Aufhängungsanordnung 122 trägt eine Mehrzahl von in Umfangsrichtung aufeinanderfolgenden und beispielsweise ebenfalls als Gummipuffer ausgebildeten elastischen Aufhängungselementen 124. Diese sind mit einem beispielsweise scheibenartigen Kopplungselement 126 gekoppelt. Da die Aufhängungsanordnung 122 an den Rahmenbereich 30 starr angekoppelt ist, sind auch die Aufhängungselemente 124 und das scheibenartige Kopplungselement 126 nicht um die Walzendrehachse W drehbar.

Im Inneren des Walzenkörpers 22 ist ferner ein allgemein mit 128 bezeichneter Vibrationsmechanismus vorgesehen. Dieser umfasst im dargestellten Ausgestaltungsbeispiel zwei in jeweiligen Gehäusen 130, 132 angeordnete, um die Walzendrehachse W drehbare Unwuchten mit zur Walzendrehachse W exzentrischem Massenschwerpunkt. Vorzugsweise liegen die Massenschwerpunkte der beiden Unwuchten im gleichen Umfangsbereich. Durch einen beispielsweise ebenfalls als Hydraulikmotor ausgebildeten Unwuchtantriebsmotor 134 sind die beiden Unwuchten zur Drehung um die Walzendrehachse W antreibbar. Ein Statorbereich 136 des Unwuchtantriebsmotors 134 ist an dem scheibenartigen Kopplungselement 126 getragen. Ein Rotorbereich des Unwuchtantriebsmotors 134 treibt über eine in Fig. 10 nicht dargestellte Welle die beiden Unwuchten zur Drehung um die Walzendrehachse W an. Ferner ist über ein nicht dargestelltes Lager ein gehäuseartiges Kopplungselement 138 bezüglich des scheibenartigen Kopplungselements 126 drehentkoppelt. Das gehäuseartige Kopplungselement 138 ist ferner an der Trägerscheibe 24 der Trägerstruktur 28 festgelegt, so dass in diesem Bereich der Walzenkörper 22 bezüglich des Rahmenbereichs 30 drehbar gelagert ist.

Es ist darauf hinzuweisen, dass ein derartig mit einem Vibrationsmechanismus 128 aufgebauter Walzenkörper 22 auch als nicht angetriebener Walzenkörper ausgebildet sein kann. In diesem Falle ist an der in Fig. 10 rechts dargestellten Seite beispielsweise eine starre Ankopplung der elastischen Aufhängungselemente 118 an den Rahmenbereich 32 vorgesehen, beispielsweise über eine Aufhängungsanordnung, wie sie in Form der Aufhängungsanordnung 122 in Zuordnung zum linken Endbereich in Fig. 10 dargestellt ist.

Die Fig. 10 zeigt jeweils mit Strich-Punkt-Linie zwei Trennlinien T₁, T₂, welche den über die elastischen Aufhängungselemente 118, 124 elastisch und somit vom Vorderwagen 18 im Wesentlichen schwingungsentkoppelt aufgehängten Systembereich zeigt. Diesem Systembereich ist beispielsweise auch der Unwuchtantriebsmotor 134 zugeordnet, während der Walzenantriebsmotor 112 mit dem Rahmenbereich 32 des Vorderwagens im Wesentlichen starr gekoppelt ist. Im Sinne der vorliegenden Erfindung kann der durch die Trennlinien T₁, T₂ eingegrenzte Bereich als derjenige Bereich betrachtet werden, welcher den Walzenkörper 22 bzw. dessen insbesondere hinsichtlich einer Schwingungsanregung zu betrachtende Masse definiert. Alternativ könnte der gesamte im Betrieb rotierende Bereich betrachtet werden.

Im Bodenbearbeitungsbetrieb wird der von dem Arbeitsmantel 38 umgebene Walzenkörper 22 durch den Vibrationsmechanismus 128 beaufschlagt und somit periodisch auch im Wesentlichen vertikal aufwärts und abwärts beschleunigt. Eine so aufgebaute bzw. betriebene Bodenbearbeitungswalze 20 belastet somit den bearbeiteten Boden nicht nur durch die aufgrund der Masse der Bodenbearbeitungswalze 20 generierte statische Last, sondern auch aufgrund der durch den Betrieb des Vibrationsmechanismus 128 generierten dynamischen Last.

Die durch den Betrieb des Vibrationsmechanismus 128 generierte Beschleunigung der Bodenbearbeitungswalze 20 hängt im Wesentlichen ab von der zu beschleunigenden Masse der Bodenbearbeitungswalze 20, der Unwucht und der Drehzahl der Unwuchtmassen, deren zur Drehachse, also zur Walzendrehachse, exzentrische Massenschwerpunkte mit ihrem radialen Abstand zur Walzendrehachse W die Unwucht des Vibrationsmechanismus definieren. Um im Bodenbearbeitungsbetrieb mit einer derartigen Bodenbearbeitungswalze definierte Arbeitsverhältnisse bereitstellen zu können, ist es vorteilhaft bzw. gewünscht, den mit definiertem Aufbau bereitgestellten Vibrationsmechanismus 128 in definierter Weise, also insbesondere mit definierter Drehzahl zu betreiben. Dieser Betrieb des Vibrationsmechanismus und der Aufbau des Vibrationsmechanismus 128 sind dabei auf die Masse der durch diesen zu beschleunigenden Bodenbearbeitungswalze abgestimmt. Ist deren Masse zu gering, besteht die Gefahr, dass im Betrieb des Vibrationsmechanismus 128 die Bodenbearbeitungswalze zu stark springt. Ist die Masse der Bodenbearbeitungswalze 20 zu groß, besteht die Gefahr, dass die durch den Vibrationsmechanismus 128 generierte Beschleunigung bzw. Bewegung der Bodenbearbeitungswalze 20 in vertikaler Richtung zu gering ist und somit nicht das gewünschte Bearbeitungsergebnis erhalten werden kann.

Aus diesem Grunde sind bei dem vorangehend beschriebenen Aufbau einer Bodenbearbeitungswalze 20 der Walzenkörper 22 und der diesen umgebende Arbeitsmantel 38 mit den durch diese bereitgestellten Massen jeweils definiert auf den durch den Vibrationsmechanismus 128 durchzuführenden Betrieb abgestimmt. Tritt im Betrieb ein übermäßiger Verschleiß des Arbeitsmantels 38 nicht nur im Bereich der daran getragenen Wechselwerkzeuge 52, sondern beispielsweise auch im Bereich der jeweiligen Segmentschalen 42 auf, welcher zu einer übermäßig starken Abnahme der Masse des Arbeitsmantels 38 und somit auch der Gesamtmasse des aus Walzenkörper 22 und Arbeitsmantel 38 bestehenden Systems führen würde, besteht die Möglichkeit, nur einen Teilbereich der Bodenbearbeitungswalze, nämlich den Arbeitsmantel 38, durch einen anderen, nicht oder weniger verschlissenen Arbeitsmantel zu ersetzen.

Weiter ist gemäß den Prinzipien der vorliegenden Erfindung der vorangehend beschriebene Arbeitsmantel 38, welcher eine Vielzahl von Walzenwerkzeugen 48 jeweils mit einem Wechselhalter 50 und einem Wechselwerkzeug 52 trägt, ein Arbeitsmantel 38 einer Gruppe von beispielsweise verschieden beschaffenen Arbeitsmänteln, welche alle in Verbindung mit dem gleichen Walzenkörper 22 eingesetzt werden können. Die Fig. 11 und 12 zeigen andere Arbeitsmäntel 38', 38", welche an ihrer Arbeits-Außenseite 46', 46" anders beschaffen sind, als der vorangehend beschriebene Arbeitsmantel 38. So ist der Arbeitsmantel 38' der Fig. 11 an seiner Arbeits-Außenseite 46' glatt beschaffen. Die Arbeitsmantelsegmente 40' dieses Arbeitsmantels 38' sind also mit an ihren Außenseiten im Wesentlichen glatt bzw. unstrukturiert beschaffenen Segmentschalen 42' aufgebaut. Ein derartiger Arbeitsmantel 48' kann beispielsweise zum Verdichten von Asphaltmaterial oder zum Verdichten des unter Asphaltmaterial vorzusehenden Untergrunds eingesetzt werden.

Der in Fig. 12 dargestellte Arbeitsmantel 38' zeichnet sich durch eine stark strukturierte Arbeits-Außenseite aus. Hierzu sind an den Segmentschalen 42" der Arbeitsmantelsegmente 40" Walzenwerkzeuge 48" in Form von Stampffüßen 140 vorgesehen. Diese können an den Segmentschalen 42" beispielsweise durch Verschweißung festgelegt sein oder können an diesen unter Einsatz der vorangehend beschriebenen Wechselhalter auswechselbar getragen sein.

Gemäß den Prinzipien der vorliegenden Erfindung sind die Arbeitsmäntel 38, 38', 38" so aufgebaut, dass sie alle die gleiche Masse aufweisen. Unabhängig davon, welcher Arbeitsmantel 38, 38', 38" am Walzenkörper 22 angebracht wird, wird somit ein Gesamtsystem mit jeweils der gleichen Masse behalten, so dass unabhängig davon, welcher der Arbeitsmäntel 38, 38', 38" am Walzenkörper 22 angebracht ist, der Betrieb des Vibrationsmechanismus 28 jeweils zum gleichen Bewegungsverhalten bzw. Schwingungsverhalten der Bodenbearbeitungswalze 20 führt.

Es ist darauf hinzuweisen, dass beispielsweise das Bereitstellen gleicher Massen bei den Arbeitsmänteln 38, 38', 38" mit und ohne Walzenwerkzeugen dadurch erreicht werden kann, dass bei dem in Fig. 11 dargestellten unstrukturierten, also nicht mit Walzenwerkzeugen versehenen Arbeitsmantel 38' die Segmentschalen 42' mit dickerem Aufbaumaterial ausgebildet werden, als bei den Arbeitsmänteln 38, 38", bei welchen ein nicht unerheblicher Teil der Gesamtmasse in Form der an dem die Segmentschalen 42, 42" vorgesehenen Walzenwerkzeuge 48, 48" vorliegt.

Auch ist darauf hinzuweisen, dass selbstverständlich bei allen Arbeitsmänteln 38, 38', 38" einer derartigen Gruppe von Arbeitsmänteln 38, 38', 38" die gleichen baulichen Maßnahmen vorgesehen sein können bzw. vorgesehen sind, um die jeweiligen Arbeitsmantelsegmente 40, 40', 40" am Walzenkörper 22 anbringen zu können. Der Walzenkörper 22 der bei der vorangehend beschriebenen Ausgestaltung selbst keine Arbeits-Außenseite bereitstellt, die mit dem zu bearbeitenden Untergrund in Kontakt tritt, kann insbesondere im Bereich seines Trägermantels 34 mit dünnerem Aufbaumaterial bereitgestellt werden, da einerseits der Trägermantel 34 im Wesentlichen keiner zu einer Abnutzung desselben führenden Belastung ausgesetzt wird und andererseits durch das Verbinden mit einem jeweiligen Arbeitsmantel 38, 38', 38" mit jeweiligen Segmentschalen 40, 40', 40", welche den Trägermantel 34 im Wesentlichen vollständig überdecken, eine Gesamtstärke des so gebildeten Gesamt-Mantels erhalten wird, welche den im Betrieb auftretenden Belastungen Rechnung trägt. Beispielsweise kann diese Gesamtstärke der der Stärke eines mit einer Lage von Stahlmaterial aufgebauten Mantels einer herkömmlichen Bodenbearbeitungswalze, wie sie beispielsweise zum Verdichten von Asphaltmaterial eingesetzt wird, entsprechen.

Durch die vorliegende Erfindung wird durch den Verbund eines Walzenkörpers mit einer Mehrzahl von beispielsweise verschieden gestalteten Arbeitsmänteln ein Bodenbearbeitungswalzensystem bereitgestellt, welches durch die Auswahl eines für einen jeweiligen Bearbeitungsvorgang geeignete Arbeitsmantels leicht angepasst werden kann, ohne dass es beispielsweise erforderlich wäre, eine gesamte Bodenbearbeitungswalze auszutauschen. Dieses Bodenbearbeitungswalzensystem gestattet somit nicht nur eine einfache Anpassung einer Bodenbearbeitungswalze an verschiedene Bodenbearbeitungsvorgänge, wie z. B. das Verdichten von Asphalt, das Verdichten von Erd- oder Gesteinsmaterial oder das Zerbrechen von festem Untergrund, wie z. B. Betonuntergrund, ohne dass dabei eine Beeinträchtigung des Schwingungsverhaltens durch den Wechsel eines Arbeitsmantels eingeführt wird. Vielmehr besteht auch die Möglichkeit, bei Auftreten von Verschleiß eines Arbeitsmantels diesen durch einen anderen bzw. neuen Arbeitsmantel zu ersetzen, so dass dafür gesorgt werden kann, dass das Gesamtgewicht des Verbundes aus Walzenkörper und Arbeitsmantel, wiederum unabhängig von der Beschaffenheit des Arbeitsmantels, in einem unter Berücksichtigung des Betriebs des Vibrationsmechanismus optimalen Wertebereich bleibt. Ein derartiger Wertebereich, in welchem die Gesamtmasse des Verbundes aus Walzenkörper und Arbeitsmantel und somit die Gesamtmasse einer Bodenverarbeitungswalze als unter Berücksichtigung des Betriebs des Verdichtungsmechanismus in einem optimalen Bereich liegend und somit im Sinne der vorliegenden Erfindung als gleich bzw. im Wesentlichen gleich betrachtet werden kann, kann beispielsweise durch eine Abweichung der Masse der Arbeitsmäntel mit zueinander im Wesentlichen gleicher Masse im Bereich von +/- 15%, vorzugsweise im Bereich von +/- 10%, am meisten bevorzugt im Bereich von +/- 5%, von einer Arbeitsmantel-Sollmasse definiert sein, oder/und kann durch eine Abweichung im Bereich von +/- 15%, vorzugsweise im Bereich von +/- 10%, am meisten bevorzugt im Bereich von +/- 5%, von einer mittleren Arbeitsmantelmasse dieser Arbeitsmäntel mit zueinander im Wesentlichen gleicher Masse definiert sein. Solange die verschiedenen mit einem Walzenkörper zur Erzeugung eines Gesamtsystems zu kombinierenden Arbeitsmäntel mit im Wesentlichen gleicher Masse hinsichtlich ihrer Massen in diesem Abweichungsbereich liegen, ist, unabhängig davon, ob die Massenabweichung auf Grund von Fertigungstoleranzen entsteht oder ob der im Betrieb auftretende Abtrieb zu der Massenabweichung führt, ein Bodenbearbeitungsbetrieb durchführbar, mit welchem das angestrebte Arbeitsergebnis erreicht werden kann, insbesondere dann, wenn dieser unter Einsatz des vorangehend erläuterten Vibrationsmechanismus erfolgt, welcher hinsichtlich seiner Unwucht und seiner Arbeitsfrequenz auf eine definierte Masse des zur Schwingung anzuregenden Systems ausgelegt ist. Größere Abweichungen, insbesondere Abweichungen von mehr als 20 %, führen zu einer derartigen Verstimmung des Schwingungssystems, dass ein effizienter Betrieb desselben nicht mehr gewährleistet ist.

Es ist weiter darauf hinzuweisen, dass selbstverständlich ein erfindungsgemäßes Bodenbearbeitungswalzensystem neben mehreren jeweils mit einem Walzenkörper zu kombinierenden Arbeitsmänteln mit zueinander im Wesentlichen gleicher Masse auch einen oder mehrere Arbeitsmäntel mit in größerem Ausmaß abweichender Masse aufweisen kann, beispielsweise wenn ein spezieller Bearbeitungsvorgang eine sehr große oder sehr kleine Masse des Systems Walzenkörper-Arbeitsmantel erfordert.

## Patentansprüche

1. Bodenbearbeitungswalzensystem für eine Bodenbearbeitungsmaschine, umfassend:
- einen um eine Walzendrehachse (W) drehbaren Walzenkörper (22) mit einer Trägerstruktur (28) zur drehbaren Lagerung des Walzenkörpers (22) und mit einem radial außen an der Trägerstruktur (22) getragenen Trägermantel (34) mit einer Trägermantel-Außenseite (36),
**dadurch gekennzeichnet, dass** die Trägermantel-Außenseite (36) keine mit einem zu bearbeitenden Untergrund in Kontakt zu bringende Arbeits-Außenseite bereitstellt, und **gekennzeichnet durch** eine Gruppe von Arbeitsmänteln (38, 38', 38"), wobei jeder Arbeitsmantel (38, 38', 38") der Gruppe von Arbeitsmänteln (38, 38', 38") zum Bereitstellen einer Bodenbearbeitungswalze (20) an der Trägermantel-Außenseite (36) des Walzenkörpers (22) anliegend zu positionieren ist, wobei eine Arbeits-Außenseite (46, 46', 46") der Bodenbearbeitungswalze (20) durch einen an der Trägermantel-Außenseite (36) des Walzenkörpers (22) anliegend positionierten Arbeitsmantel (38, 38', 38") der Gruppe von Arbeitsmänteln (38, 38', 38") bereitgestellt ist, wobei jeder Arbeitsmantel (38, 38', 38") der Gruppe von Arbeitsmänteln (38, 38', 38") eine Mehrzahl von in Umfangsrichtung aufeinanderfolgend den Walzenkörper (22) ringartig vollständig umschließend anzuordnenden Arbeitsmantelsegmenten (40, 40', 40") umfasst, und wobei die Gruppe von Arbeitsmänteln (38; 38', 38") wenigstens zwei Arbeitsmäntel (38, 38', 38") mit zueinander im Wesentlichen gleicher Masse umfasst.

2. Bodenbearbeitungswalzensystem nach Anspruch 1, **dadurch gekennzeichnet, dass** bei jedem Arbeitsmantel (38, 38', 38") jedes Arbeitsmantelsegment (40, 40', 40") eine Segmentschale (42, 42', 42") aufweist und an jeder Segmentschale (42, 42', 42") an einer der Trägermantel-Außenseite (36) des Trägermantels (34) zugewandten oder/und an der Trägermantel-Außenseite (36) sich abstützenden Segmentschalen-Innenseite (74) eine Mehrzahl von nach radial innen hervorstehenden Befestigungsorganen (76) feststehend angeordnet ist, und wobei in dem Trägermantel (34) in Zuordnung zu jedem Befestigungsorgan (76) eine Befestigungsorgan-Durchgriffsöffnung (78) vorgesehen ist und jedes eine Befestigungsorgan-Durchgriffsöffnung (78) durchgreifende Befestigungsorgan (76) an einer Trägermantel-Innenseite (86) des Trägermantels (34) zur Festlegung bezüglich des Walzenkörpers (22) hervorsteht.

3. Bodenbearbeitungswalzensystem nach Anspruch 2,
**dadurch gekennzeichnet, dass** an den Segmentschalen (40, 40', 40") in wenigstens drei in Richtung der Walzendrehachse (W) in Abstand zueinander liegenden Verbindungsbereichen (54, 56, 58, 60) jeweils wenigstens ein Befestigungsorgan (76) feststehend angeordnet ist.

4. Bodenbearbeitungswalzensystem nach einem der vorangehenden Ansprüche,
**dadurch gekennzeichnet, dass** die Gruppe von Arbeitsmänteln (38, 38', 38") wenigstens einen Arbeitsmantel (38') mit eine im Wesentlichen unstrukturierte, geschlossene Arbeits-Außenseite (46') des Arbeitsmantels (38') bereitstellenden Arbeitsmantelsegmenten (40') umfasst, und dass die Gruppe von Arbeitsmänteln (38, 38', 38") wenigstens einen Arbeitsmantel (38, 38") mit eine strukturierte Arbeits-Außenseite (46, 46") des Arbeitsmantels (38, 38") bereitstellenden Arbeitsmantelsegmenten (40, 40") umfasst.

5. Bodenbearbeitungswalzensystem nach Anspruch 4
**dadurch gekennzeichnet, dass** bei wenigstens einem Arbeitsmantel (38, 38") mit strukturierter Arbeits-Außenseite (46, 46") an den Arbeitsmantelsegmenten (40, 40") nach radial außen hervorstehende Walzenwerkzeuge (48, 48") angeordnet sind.

6. Bodenbearbeitungswalzensystem nach einem der vorangehenden Ansprüche,
**dadurch gekennzeichnet, dass** an dem Walzenkörper (22) ein Vibrationsmechanismus (128) zum Erzeugen einer den Walzenkörper (22) beaufschlagenden Vibrationsschwingung vorgesehen ist.

7. Bodenbearbeitungswalzensystem nach einem der vorangehenden Ansprüche,
**dadurch gekennzeichnet, dass** wenigstens zwei Arbeitsmäntel (38, 38', 38") mit gleicher Anzahl an Arbeitsmantelsegmenten (40, 40', 40") aufgebaut sind.

8. Bodenbearbeitungswalzensystem nach einem der vorangehenden Ansprüche,
**dadurch gekennzeichnet, dass** wenigstens zwei Arbeitsmäntel (38, 38', 38") mit Segmentschalen (42, 42', 42") zueinander im Wesentlichen identischer Außenumfangsstruktur aufgebaut sind.

9. Bodenbearbeitungswalzensystem nach einem der vorangehenden Ansprüche,
**dadurch gekennzeichnet, dass** eine Masse der wenigstens zwei Arbeitsmäntel (38, 38', 38") mit zueinander im Wesentlichen gleicher Masse im Bereich von +/- 15%, vorzugsweise im Bereich von +/- 10%, am meisten bevorzugt im Bereich von +/- 5%, einer Arbeitsmantel-Sollmasse liegt, oder/und dass eine Masse der wenigstens zwei Arbeitsmäntel (38, 38', 38") mit zueinander im Wesentlichen gleicher Masse im Bereich von +/- 15%, vorzugsweise im Bereich von +/- 10%, am meisten bevorzugt im Bereich von +/- 5%, einer mittleren Arbeitsmantelmasse dieser wenigstens zwei Arbeitsmäntel (38, 38', 38") mit zueinander im Wesentlichen gleicher Masse liegt.

10. Bodenbearbeitungsmaschine, umfassend wenigstens ein Bodenbearbeitungswalzensystem nach einem der vorangehenden Ansprüche

## Claims

1. A soil processing roller system for a soil processing machine, comprising:
- a roller body (22) rotatable around a roller rotational axis (W) having a carrier structure (28) for rotatable mounting of the roller body (22) and having a carrier jacket (34) supported radially on the outside on the carrier structure (22) with a carrier jacket outer side (36),
**characterized in that** the carrier jacket outer side (36) does not provide a working outer side to bring into contact with a soil to be processed, and **characterized by** a group of working jackets (38, 38', 38"), wherein each working jacket (38, 38', 38") of the group of working jackets (38, 38', 38") is to be positioned abutting the carrier jacket outer side (36) of the roller body (22) for providing a soil processing roller (20), wherein a working outer side (46, 46', 46") of the soil processing roller (20) is provided by a working jacket (38, 38', 38") of the group of working jackets (38, 38', 38") positioned abutting the carrier jacket outer side (36) of the roller body (22), wherein each working jacket (38, 38', 38") of the group of working jackets (38, 38', 38") comprises a plurality of working jacket segments (40, 40', 40") to be arranged in succession in the circumferential direction completely enclosing the roller body (22) annularly, and wherein the group of working jackets (38, 38', 38") comprises at least two working jackets (38, 38', 38") having essentially equal mass to one another.

2. The soil processing roller system according to claim 1, **characterized in that** in each working jacket (38, 38', 38"), each working jacket segment (40, 40', 40") has a segment shell (42, 42', 42") and on each segment shell (42, 42', 42"), a plurality of fastening elements (76) protruding radially inward is arranged fixed on a segment shell inner side (74) facing toward the carrier jacket outer side (36) of the carrier jacket (34) and/or supported on the carrier jacket outer side (36), and wherein a fastening element passage opening (78) is provided in the carrier jacket (34) in association with each fastening element (76) and each fastening element (76) passing through a fastening element passage opening (78) protrudes on a carrier jacket inner side (86) of the carrier jacket (34) for fixing with respect to the roller body (22).

3. The soil processing roller system according to claim 2,
**characterized in that** at least one fastening element (76) is fixedly arranged on each of the segment shells (40, 40', 40") in at least three connecting regions (54, 56, 58, 60) located at a distance to one another in the direction of the roller rotational axis (W).

4. The soil processing roller system according to one of the preceding claims,
**characterized in that** the group of working jackets (38, 38', 38") comprises at least one working jacket (38') having working jacket segments (40') providing an essentially unstructured, closed working outer side (46') of the working jacket (38'), and **in that** the group of working jackets (38, 38', 38") comprises at least one working jacket (38, 38") having working jacket segments (40, 40") providing a structured working outer side (46, 46") of the working jacket (38, 38").

5. The soil processing roller system according to claim 4,
**characterized in that** in at least one working jacket (38, 38") having a structured working outer side (46, 46"), roller tools (48, 48") protruding radially outward are arranged on the working jacket segments (40, 40").

6. The soil processing roller system according to one of the preceding claims,
**characterized in that** a vibration mechanism (128) for generating a vibrational oscillation applied to the roller body (22) is provided on the roller body (22).

7. The soil processing roller system according to one of the preceding claims,
**characterized in that** at least two working jackets (38, 38', 38") are constructed having an equal number of working jacket segments (40, 40', 40").

8. The soil processing roller system according to one of the preceding claims,
**characterized in that** at least two working jackets (38, 38', 38") are constructed having segment shells (42, 42', 42") of essentially identical outer circumferential structure to one another.

9. The soil processing roller system according to one of the preceding claims,
**characterized in that** a mass of the at least two working jackets (38, 38', 38") having an essentially equal mass to one another is in the range of +/- 15 %, preferably in the range of +/- 10 %, most preferably in the range of +/- 5 % of a working jacket target mass, and/or that a mass of the at least two working jackets (38, 38', 38") having essentially equal mass to one another is in the range of +/- 15 %, preferably in the range of +/- 10 %, most preferably in the range of +/- 5 % of a mean working jacket mass of these at least two working jackets (38, 38', 38") having essentially equal mass to one another.

10. A soil processing machine, comprising at least one soil processing roller system according to one of the preceding claims.

## Revendications

1. Un système de rouleau de traitement du sol pour une machine de traitement du sol, comprenant :
- un corps de rouleau (22) rotatif autour d'un axe de rotation du rouleau (W) ayant une structure de support (28) pour le montage rotatif du corps de rouleau (22) et ayant une enveloppe de support (34) supportée radialement à l'extérieur sur la structure de support (22) avec un côté extérieur d'enveloppe de support (36),
**caractérisé en ce que** le côté extérieur d'enveloppe de support (36) ne fournit pas de côté extérieur de travail à mettre en contact avec un sol à traiter, et **caractérisé par** un groupe d'enveloppes de travail (38, 38', 38") dans lequel chaque enveloppe de travail (38, 38', 38") du groupe d'enveloppes de travail (38, 38', 38") est à positionner adjacente au côté extérieur d'enveloppe de support (36) du corps de rouleau (22) pour fournir un rouleau de traitement du sol (20), dans lequel un côté extérieur de travail (46, 46', 46") du rouleau de traitement du sol (20) est fourni par une enveloppe de travail (38, 38', 38") du groupe d'enveloppes de travail (38, 38', 38") positionnée adjacente au côté extérieur d'enveloppe de support (36) du corps de rouleau (22), dans lequel chaque enveloppe de travail (38, 38', 38") du groupe d'enveloppes de travail (38, 38', 38") comprend une pluralité de segments d'enveloppe de travail (40, 40', 40") à positionner entourant complètement le corps de rouleau (22) de manière annulaire en succession dans la direction circonférentielle, et dans lequel le groupe d'enveloppes de travail (38, 38', 38") comprend au moins deux enveloppes de travail (38, 38', 38") ayant essentiellement une masse égale l'une à l'autre.

2. Le système de rouleaux de traitement du sol selon la revendication 1,
**caractérisé en ce que** dans chaque enveloppe de travail (38, 38', 38"), chaque segment d'enveloppe de travail (40, 40', 40") présente une coquille de segment (42, 42', 42") et sur chaque coquille de segment (42, 42', 42"), une pluralité d'éléments de fixation (76) faisant saillie radialement vers l'intérieur est fixée sur un côté intérieur d'enveloppe de segment (74) faisant face au côté extérieur d'enveloppe de support (36) de l'enveloppe de support (34) et/ou supportée sur le côté extérieur de l'enveloppe de support (36), et dans lequel une ouverture de passage d'élément de fixation (78) est prévue dans l'enveloppe de support (34) en association avec chaque élément de fixation (76) et chaque élément de fixation (76) passant à travers une ouverture de passage d'élément de fixation (78) fait saillie sur un côté intérieur d'enveloppe de support (86) de l'enveloppe de support (34) pour la fixation par rapport au corps de rouleau (22).

3. Le système de rouleau de traitement du sol selon la revendication 2,
**caractérisé en ce qu'**au moins un élément de fixation (76) est disposé de manière fixe sur chacune des coquilles de segment (40, 40', 40") dans au moins trois zones de connexion (54, 56, 58, 60) situées à distance les unes des autres dans la direction de l'axe de rotation du rouleau (W).

4. Le système de rouleaux de traitement du sol selon l'une des revendications précédentes,
**caractérisé en ce que** le groupe d'enveloppes de travail (38, 38', 38") comprend au moins une enveloppe de travail (38') avec des segments d'enveloppe de travail (40') fournissant un côté extérieure de travail (46') essentiellement non structuré et fermée de l'enveloppe de travail (38'), et **en ce que** le groupe d'enveloppes de travail (38, 38', 38") comprend au moins une enveloppe de travail (38, 38") avec des segments d'enveloppe de travail (40, 40") fournissant un côté extérieure de travail structurée (46, 46") de l'enveloppe de travail (38, 38").

5. Le système de rouleaux de traitement du sol selon la revendication 4,
**caractérisé en ce que** dans au moins une enveloppe de travail (38, 38") avec un côté extérieur de travail structuré (46, 46"), des outils à rouleaux (48, 48") faisant saillie radialement vers l'extérieur sont disposés sur les segments d'enveloppe de travail (40, 40").

6. Le système de rouleaux de traitement du sol selon l'une des revendications précédentes,
**caractérisé en ce qu'**un mécanisme de vibration (128) pour générer une oscillation vibratoire appliquée au corps de rouleau (22) est prévu sur le corps de rouleau (22).

7. Système de rouleau de traitement du sol selon l'une des revendications précédentes,
**caractérisé en ce qu'**au moins deux enveloppes de travail (38, 38', 38") sont construites avec un nombre égal de segments d'enveloppe de travail (40, 40', 40").

8. Le système de rouleaux de traitement du sol selon l'une des revendications précédentes,
**caractérisé en ce qu'**au moins deux enveloppes de travail (38, 38', 38") sont construites avec des coquilles de segments (42, 42', 42") de structure circonférentielle extérieure essentiellement identique l'une à l'autre.

9. Le système de rouleaux de traitement du sol selon l'une des revendications précédentes,
**caractérisé en ce qu'**une masse des au moins deux enveloppes de travail (38, 38', 38") ayant une masse essentiellement égale l'une à l'autre est de l'ordre de +/- 15 %, de préférence de l'ordre de +/- 10 %, de manière la plus préférée de l'ordre de +/-5 % d'une masse cible d'enveloppe de travail, et/ou **en ce qu'**une masse des au moins deux enveloppes de travail (38, 38', 38") ayant une masse essentiellement égale l'une à l'autre est de l'ordre de +/-15 %, de préférence de l'ordre de +/- 10 %, de manière la plus préférée de l'ordre de +/- 5 % d'une masse moyenne d'enveloppe de travail de ces au moins deux enveloppes de travail (38, 38', 38") ayant une masse essentiellement égale l'une à l'autre.

10. Machine de traitement de sol, comprenant au moins un système de rouleaux de traitement du sol selon l'une des revendications précédentes.
